# EUROPÄISCHE PATENTSCHRIFT

(11) **EP 0 435 026 B1**
(45) Veröffentlichungstag und Bekanntmachung des Hinweises auf die Patenterteilung: **13.07.1994**
(21) Anmeldenummer: 90123200.9
(22) Anmeldetag: 04.12.1990
(51) Int. Cl.: H01R 4/38, H02B 1/20

(54) **Anschlussklemme**
Connection clamp
Borne de serrage

(30) Priorität: 23.12.1989 DE 3942953
(43) Veröffentlichungstag der Anmeldung: 03.07.1991
(73) Patentinhaber: Rittal-Werk Rudolf Loh GmbH & Co. KG, 35745 Herborn (DE)
(72) Erfinder: Ciliox, Günter, W-6345 Eschenburg (DE); Wagener, Hans, W-6344 Dietzhölztal-Rittershausen (DE); Münch, Udo, W-6349 Sinn (DE)
(74) Vertreter: Jeck, Anton, Dipl.-Ing.

(56) Entgegenhaltungen:
- DE-U- 1 977 459
- DE-U- 8 312 142

## Beschreibung

Die Erfindung betrifft eine Anschlußklemme mit einem Aufnahmeteil mit einer in einem Querschenkel eingebrachten Gewindebohrung für eine Klemmschraube und mit einem mittels der Klemmschraube gegenüber dem Aufnahmeteil verstellbaren Klemmbügel, der mit einem Seitenschenkel außerhalb der Kabelaufnahme des Aufnahmeteils unverschiebbar, jedoch frei drehbar auf der Klemmschraube gehalten ist und mit dem anderen Seitenschenkel vor das freie Ende der Klemmschraube in die Kabelaufnahme des Aufnahmeteils eingeführt ist.

Eine Anschlußklemme dieser Art ist durch die DE-AS 23 31 760 bekannt. Bei dieser Anschlußklemme wird das Kabel zwischen dem in die Kabelaufnahme eingeführten Seitenschenkel des Klemmbügels und einer Wand des U-förmigen Aufnahmeteils festgeklemmt. Der Seitenschenkel des Klemmbügels wird dabei von dem freien Ende der Klemmschraube gegen das Kabel verstellt und gegen dieses gedrückt. Ist die Anschlußklemme als Doppelklemme ausgebildet, dann verbindet das Aufnahmeteil die beiden angeschlossenen Kabel elektrisch miteinander. Eine derartige Anschlußklemme ist aber für den Anschluß eines Kabels an eine Sammelschiene eines Sammelschienensystems nicht geeignet.

Aus dem DE-GM 19 77 459 ist eine Anschlußklemme bekannt, mit der ein Kabel an einer Sammelschiene angeschlossen werden kann. Ein geschlossener Zugrahmen wird mittels einer Schraube in einem U-förmigen Druckbügel verstellt. Der Druckbügel umschließt dabei die offenen Seiten des Zugrahmens und bildet mit dem aus dem Druckbügel ragenden Teil des Zugrahmens die Aufnahme für die Stromschiene und das Kabel. Der Druckbügel stützt sich auf der Sammelschiene ab und der Zugrahmen nimmt beim Verstellen in dem Druckbügel das Kabel mit und verspannt es an der Sammelschiene. Diese Anschlußklemme muß bereits auf der Sammelschiene angeordnet sein, um mit dem Kabel daran festgelegt zu werden. Die Anbringung der Anschlußklemme an beliebiger Stelle einer verlegten Sammelschiene ist nur mit erheblichem Montageaufwand möglich.

Es ist Aufgabe der Erfindung, eine Anschlußklemme der eingangs erwähnten Art zu schaffen, die auch nachträglich auf einfache Art an jeder beliebigen Stelle einer verlegten Sammelschiene angebracht werden kann und dabei das Anbringen und Anschließen des Kabels erleichtert.

Diese Aufgabe wird nach der Erfindung dadurch gelöst, daß das Aufnahmeteil als Hakenbügel ausgebildet ist, dessen Querschenkel die Gewindebohrung für die Klemmschraube trägt und dessen Hakenschenkel mit aufeinander ausgerichteten Aufnahmen zum Einschieben einer Sammelschiene versehen sind, daß der in die Kabelaufnahme des Hakenbügels eingeführte Seitenschenkel des Klemmbügels von einem Haltebügel umschlossen ist, dessen Seitenschenkel parallel zu den Hakenschenkeln des Hakenbügels verlaufen und zur offenen Seite des Hakenbügels hin gerichtet sind, daß die Klemmschraube durch eine Bohrung im Querschenkel des Haltebügels geführt ist und daß sich zwischen dem Querschenkel des Haltebügels und dem Querschenkel des Hakenbügels eine auf die Klemmschraube aufgebrachte Schraubenfeder abstützt.

Der Hakenbügel kann an beliebiger Stelle einer verlegten Sammelschiene eingehängt werden, wobei der abgefederte Haltebügel eine vorläufige Festlegung der Anschlußklemme an der Sammelschiene bringt. Der Haltebügel, der mit seinen Seitenschenkeln in die Aufnahmen in den Hakenschenkeln des Hakenbügels ragt, muß beim Einführen der Sammelschiene entgegen der Wirkung der Schraubenfeder verstellt werden, so daß der Haltebügel eine Spannkraft auf die Sammelschiene ausübt. Zwischen der vom Hakenbügel aufgenommenen Sammelschiene und dem zugekehrten Seitenschenkel des Klemmbügels wird die Kabelaufnahme gebildet, die seitlich von den auf der Sammelschiene abgestützten Seitenschenkel des Haltebügels begrenzt wird. Dadurch ist sichergestellt, daß ein abisoliertes Ende eines Litzenkabels voll erfaßt und verklemmt wird. Es können keine Drähte des Litzenkabels in die die Sammelschiene mit Spiel aufnehmenden Aufnahmen in den Hakenschenkeln des Hakenbügels ausweichen. Der Anschluß des Kabels wird auch dadurch erleichtert, daß die Anschlußklemme schon auf der Sammelschiene festgelegt ist.

Die unverschiebbare, jedoch frei drehbare Lagerung des Klemmbügels auf der Klemmschraube wird nach einer Ausgestaltung dadurch erhalten, daß der Seitenschenkel des Klemmbügels zwischen dem Schraubenkopf und einer mit der Klemmschraube fest verbundenen Scheibe auf einem gewindelosen Abschnitt frei drehbar gelagert ist.

Nach einer bevorzugten Ausgestaltung ist vorgesehen, daß der Klemmbügel von derselben Seite her in die Kabelaufnahme des Hakenbügels eingeführt ist wie die Aufnahmen für die Sammelschiene in die Hakenschenkel. Der Querschenkel des Klemmbügels ist dann der Einführseite für den Anschluß des Kabels abgekehrt.

Eine unverkantete Führung des Haltebügels beim Verstellen in dem Hakenbügel wird dadurch erreicht, daß das lichte Innenmaß der Hakenschenkel des Hakenbügels auf das Außenmaß der Seitenschenkel des Haltebügels abgestimmt ist.

Das Einführen der Sammelschiene in die Aufnahmen der Hakenschenkel bei leichtem Anheben des Haltebügels wird dadurch ermöglicht, daß sich die Seitenschenkel des Haltebügels auf der Einführseite der Hakenschenkel des Hakenbügels zu ihren freien Kanten hin verbreitern und aus der Kabelaufnahme des Hakenbügels herausragen.

Eine gute Kontaktgabe zwischen der Anschlußklemme und der Sammelschiene wird nach einer Ausgestaltung dadurch erhalten, daß die dem Klemmbügel abgekehrten Seiten der in den Hakenschenkeln mit Verzahnungen versehen sind.

Die Festlegung der Schraubenfeder an dem Hakenbügel wird dadurch verbessert, daß der Querschenkel des Hakenbügels im Bereich der Gewindebohrung dem Haltebügel zugekehrt eine Führungshülse trägt, auf der die Schraubenfeder gehalten ist.

Das Einführen und Festlegen des Kabelendes läßt sich dadurch noch vereinfachen und verbessern, daß der die Kabelaufnahme begrenzende Seitenschenkel des Klemmbügels eine mittige längsverlaufende Einbuchtung für das Kabelende aufweist.

Die Erfindung wird anhand eines in den Zeichnungen dargestellten Ausführungsbeispiels näher erläutert. Es zeigt:
- Fig. 1: im Schnitt eine Anschlußklemme nach der Erfindung in de Ausgangsstellung,
- Fig. 2: im Schnitt die Anschlußklemme nach Fig. 1 bei angehobenem Haltebügel,
- Fig. 3: im Schnitt die Anschlußklemme nach Fig. 1 nach dem Festlegen an der Sammelschiene und
- Fig. 4: eine Ansicht auf die Einführseite mit festgeklemmtem Anschlußkabel.

Wie die Schnitte nach Fig. 1 bis 3 zeigen, besteht die Anschlußklemme aus dem als Hakenbügel 10 ausgebildeten Aufnahmeteil. In dem Querschenkel 11 des Hakenbügels 10 ist die Gewindebohrung 12 für die mit dem Schraubenkopf 31 versehene Klemmschraube 30 eingebracht. Die beiden Hakenschenkel 14 und 16 sind mit den aufeinander angerichteten Aufnahmen 15 und 17 für die Sammelschiene 33 versehen. Die die Sammelschiene 33 hintergreifenden Seiten der Aufnahmen 15 und 17 sind für eine gute Kontaktgabe zur Sammelschiene 33 mit Verzahnungen 18 versehen. Die in die Gewindebohrung 12 eingeschraubte Klemmschraube 30 trägt außerhalb des Hakenbügels 10 den Seitenschenkel 25 des Klemmbügels 24. Dazu ist im Bereich des gewindelosen Endabschnittes der Klemmschraube 30 der mit einer entsprechenden Bohrung versehene Seitenschenkel 25 des Klemmbügels 24 zwischen dem Schraubenkopf 31 und der fest mit der Klemmschraube 30 verbundenen Scheibe 29 axial unverschiebbar, jedoch frei drehbar gehalten. Der Querschenkel 27 des Klemmbügels 24 reicht bis zum freien Ende der Klemmschraube 30 und ist mit dem anderen Seitenschenkel 26 vor das freie Ende der Klemmschraube 30 in die Kabelaufnahme des Hakenbügels 10 eingeführt. Der mit der längsgerichteten Einbuchtung 28 (Fig. 4) versehene Seitenschenkel 26 bildet eine dachförmige Abschlußwand der Kabelaufnahme. Der Klemmbügel 24 ist mit seinem Querschenkel 27 auf der Einführseite der Sammelschiene 33 angeordnet, so daß auch der Seitenschenkel 26 von dieser Seite aus in den Hakenbügel 10 eingeführt ist.

Der Seitenschenkel 26 wird von dem Haltebügel 20 umschlossen, so daß der Querschenkel 21 desselben über dem Seitenschenkel 26 des Klemmbügels 24 liegt. Die Seitenschenkel 23 und 34 des Haltebügels 20 sind parallel zu den Hakenschenkeln 14 und 16 des Hakenbügels 10 ausgerichtet und zur offenen Seite des Hakenbügels 10 gerichtet. Wie die Ansicht nach Fig. 4 zeigt, ist das lichte Innenmaß der Hakenschenkel 14 und 16 auf das Außenmaß der Seitenschenkel 23 und 34 des Haltebügels 20 abgestimmt, so daß der Haltebügel 20 verstellbar im Hakenbügel 10 geführt ist. Der Haltebügel 20 erstreckt sich über die Breite der Hakenschenkel 14 und 16 und die Seitenschenkel 23 und 34 verbreitern sich auf der Einführseite der Sammelschiene 33 zu ihren freien Kanten hin, so daß der Haltebügel 20 beim Einführen der Sammelschiene 33 in die Aufnahmen 15 und 17 leicht angehoben werden kann, wie Fig. 2 zeigt.

An der dem Haltebügel 20 zugekehrten Seite des Querschenkels 11 des Hakenbügels 10 ist im Bereich der Gewindebohrung 12 die Führungshülse 13 angeformt, auf die die Schraubenfeder 32 aufgeschoben ist. Das andere Ende der Schraubenfeder 32 stützt sich am Querschenkel 21 des Haltebügels 20 ab. Die Klemmschraube 30 ragt durch die Bohrung 22 im Querschenkel 21 des Haltebügels 20, so daß sie mit dem Seitenschenkel 26 des Klemmbügels 24 zusammenwirken kann. Ist die Sammelschiene 33 in die Aufnahmen 15 und 17 der Hakenschenkel 14 und 16 eingeführt, dann drückt die Schraubenfeder 32 den Haltebügel 20 mit den Seitenschenkeln 23 und 34 gegen die Sammelschiene 33, so daß die Kabelaufnahme vervollständigt ist. Die Seitenschenkel 23 und 34 begrenzen die Kabelaufnahme seitlich, so daß beim Einführen und Verklemmen des abisolierten Endes 36 des Litzenkabels 35 keine Drähte in den Bereich der Aufnahmen 15 und 17 eindringen können, wie der Ansicht nach Fig. 4 zu entnehmen ist.

Unabhängig von der Klemmstellung des Haltebügels 20 kann mit der Klemmschraube 30 der Klemmbügel 24 verstellt werden, wobei der Seitenschenkel 26 das Ende 36 des Litzenkabels 35 gegen die Sammelschiene 33 drückt. Gleichzeitig wird dann auch die Sammelschiene 33 in den Aufnahmen 15 und 17 der Hakenschenkel 14 und 16 des Hakenbügels 10 verspannt. Beim Festziehen der Klemmschraube 30 hält der Haltebügel 20 die Anschlußklemme bereits an der Sammelschiene 33 fest.

## Patentansprüche

1. Anschlußklemme mit einem Aufnahmeteil mit einer in einem Querschenkel (11) eingebrachten Gewindebohrung (12) für eine Klemmschraube und mit einem mittels der Klemmschraube (30) gegenüber dem Aufnahmeteil verstellbaren Klemmbügel, der mit einem Seitenschenkel (25) außerhalb der Kabelaufnahme des Aufnahmeteils unverschiebbar, jedoch frei drehbar auf der Klemmschraube (30) gehalten ist und mit dem anderen Seitenschenkel (26) vor das freie Ende der Klemmschraube (30) in die Kabelaufnahme des Aufnahmeteils eingeführt ist,
dadurch gekennzeichnet,
daß das Aufnahmeteil als Hakenbügel (10) ausgebildet ist, dessen Querschenkel (11) die Gewindebohrung (12) für die Klemmschraube (30) trägt und dessen Hakenschenkel (14,16) mit aufeinander ausgerichteten Aufnahmen (15,17) zum Einschieben einer Sammelschiene (33) versehen sind, daß der in die Kabelaufnahme des Hakenbügels (10) eingeführte Seitenschenkel (26) des Klemmbügels (24) von einem Haltebügel (20) umschlossen ist, dessen Seitenschenkel (23,34) parallel zu den Hakenschenkeln (14,16) des Hakenbügels (10) verlaufen und zur offenen Seite des Nakenbügels (10) hin gerichtet sind,
daß die Klemmschraube (30) durch eine Bohrung (22) im Querschenkel (21) des Haltebügels (20) geführt ist und daß sich zwischen dem Querschenkel (21) des Haltebügels (20) und dem Querschenkel (11) des Hakenbügels (10) eine auf die Klemmschraube (30) aufgebrachte Schraubenfeder (32) abstützt.

2. Anschlußklemme nach Anspruch 1,
dadurch gekennzeichnet,
daß der Seitenschenkel (25) des Klemmbügels (24) zwischen dem Schraubenkopf (31) und einer mit der Klemmschraube (30) fest verbundenen Scheibe (29) auf einem gewindelosen Abschnitt frei drehbar gelagert ist.

3. Anschlußklemme nach Anspruch 1 oder 2,
dadurch gekennzeichnet,
daß der Klemmbügel (24) von derselben Seite her in die Kabelaufnahme des Hakenbügels (10) eingeführt ist wie die Aufnahmen (15,17) für die Sammelschiene (33) in die Hakenschenkel (14,16).

4. Anschlußklemme nach einem der Ansprüche 1 bis 3,
dadurch gekennzeichnet,
daß das lichte Innenmaß der Hakenschenkel (14,16) des Hakenbügels (10) auf das Außenmaß der Seitenschenkel (23,34) des Haltebügels (20) abgestimmt ist.

5. Anschlußklemme nach einem der Ansprüche 1 bis 4,
dadurch gekennzeichnet,
daß sich die Seitenschenkel (23,34) des Haltebügels (20) auf der Einführseite der Hakenschenkel (14,16) des Hakenbügels (10) zu ihren freien Kanten hin verbreitern und aus der Kabelaufnahme des Hakenbügels (10) herausragen.

6. Anschlußklemme nach einem der Ansprüche 1 bis 5,
dadurch gekennzeichnet,
daß die dem Klemmbügel (24) abgekehrten Seiten der in den Hakenschenkeln (14,16) mit Verzahnungen (18) versehen sind.

7. Anschlußklemme nach einem der Ansprüche 1 bis 6,
dadurch gekennzeichnet,
daß der Querschenkel (11) des Hakenbügels (10) im Bereich der Gewindebohrung (12) dem Haltebügel (20) zugekehrt eine Führungshülse (13) trägt, auf der die Schraubenfeder (32) gehalten ist.

8. Anschlußklemme nach einem der Ansprüche 1 bis 7,
dadurch gekennzeichnet,
daß der die Kabelaufnahme begrenzende Seitenschenkel (26) des Klemmbügels (24) eine mittige längsverlaufende Einbuchtung (28) für das Kabelende (36) aufweist.

## Claims

1. Connection clamp, having a receiving portion provided with a threaded bore (12), which is formed in a transverse arm (11), for a clamping screw, and having a clamping means, which is adjustable relative to the receiving portion by means of the clamping screw (30) and is non-displaceable with a lateral arm (25) externally of the cable receiving means of the receiving portion, but is retained on the clamping screw (30) in a freely rotatable manner and is inserted, with the other lateral arm (26) in front of the free end of the clamping screw (30) into the cable receiving means of the receiving portion, characterised in that the receiving portion is formed as a hook-like clamp (10), the transverse arm (11) of which has the threaded bore (12) for the clamping screw (30), and the hook-like arms (14, 16) of which are provided with receiving means (15, 17), which are aligned with one another for the insertion of a bus-bar (33), in that the lateral arm (26) of the clamping means (24) is inserted into the cable receiving means of the hook-like clamp (10) and is surrounded by a retaining clamp (20), the lateral arms (23, 34) of which extend parallel to the hook-like arms (14, 16) of the hook-like clamp (10) and are orientated towards the open side of the hook-like clamp (10), in that the clamping screw (30) is guided through a bore (22) in the transverse arm (21) of the retaining clamp (20), and in that a helical spring (32), mounted on the clamping screw (30), is supported between the transverse arm (21) of the retaining clamp (20) and the transverse arm (11) of the hook-like clamp (10).

2. Connection clamp according to claim 1, characterised in that the lateral arm (25) of the clamping means (24) is mounted in a freely rotatable manner on a threadless portion between the screw head (31) and a disc (29), which is securely connected to the clamping screw (30).

3. Connection clamp according to claim 1 or 2, characterised in that the clamping means (24) is introduced into the cable receiving means of the hook-like clamp (10) from the same side as the receiving means (15, 17) for the bus-bar (33) are introduced into the hook-like arms (14, 16).

4. Connection clamp according to one of claims 1 to 3, characterised in that the unobstructed internal dimension of the hook-like arms (14, 16) of the hook-like clamp (10) is adapted to the external dimension of the lateral arms (23, 34) of the retaining clamp (20).

5. Connection clamp according to one of claims 1 to 4, characterised in that the lateral arms (23, 34) of the retaining clamp (20) widen towards their free edges on the insert side of the hook-like arms (14, 16) of the hook-like clamp (10) and protrude from the cable receiving means of the hook-like clamp (10).

6. Connection clamp according to one of claims 1 to 5, characterised in that the sides of the hook-like arms (14, 16) remote from the clamping means (24) are provided with toothed portions (18).

7. Connection clamp according to one of claims 1 to 6, characterised in that the transverse arm (11) of the hook-like clamp (10) has a guide sleeve (13) in the region of the threaded bore (12) facing the retaining clamp (20), the helical spring (32) being retained on said sleeve.

8. Connection clamp according to one of claims 1 to 7, characterised in that the lateral arm (26) of the clamping means (24), defining the cable receiving means, has a central, longitudinally extending recess (28) for receiving the cable end (36).

## Revendications

1. Borne de serrage avec un élément récepteur présentant une forure filetée (12) pratiquée dans une aile transversale (11) à l'intention d'une vis de serrage et avec un étrier de serrage réglable par rapport à l'élément récepteur (25) au moyen de la vis de serrage (30), étrier de serrage qui par une aile latérale (25) est, en dehors du récepteur de câble de l'élément récepteur, maintenu sans glissement, mais à rotation libre, sur la vis de serrage (30), et qui par l'autre aile latérale (26) est devant l'extrémité libre de la vis de serrage (30) introduit dans le récepteur de câble de l'élément récepteur,
caractérisé
par le fait que l'élément récepteur a la forme d'un étrier à crochet (10), dont l'aile transversale (11) présente la forure filetée (12) pour la vis de serrage (30) et dont l'aile en crochet (14, 16) présente des récepteurs en alignement (15, 17) pour l'introduction par glissement d'une barre omnibus (33) ,
par le fait que l'aile latérale (26) de l'étrier en crochet (24) introduite dans le récepteur de câble de l'étrier en crochet (24) est circonscrite par un étrier de fixation (20), dont les ailes latérales (23, 24) sont orientées parallèlement aux ailes en crochet (14, 16) de l'étrier en crochet (10) et sont dirigées vers le côté ouvert de l'étrier en crochet (10),
par le fait que la vis de serrage (30) passe par une forure (22) dans l'aile transversale (21) de l'étrier de fixation (20) et
par le fait qu'entre l'aile transversale (21) de l'étrier de fixation (20) et l'aile transversale (11) de l'étrier en crochet (10) s'étaie un ressort hélicoïdal (32) monté sur la vis de serrage (30).

2. Borne de serrage suivant la revendication 1,
caractérisée
par le fait que l'aile latérale (25) de l'étrier de serrage (24) est montée à rotation folle sur un tronçon non fileté entre la tête de vis (31) et une rondelle (29) solidaire de la vis de serrage (30).

3. Borne de serrage suivant la revendication 1 ou la revendication 2,
caractérisée
par le fait que l'étrier de serrage (24) est introduit dans le récepteur de câble de l'étrier en crochet (10) depuis le même côté que les éléments récepteurs (15, 17) pour la barre omnibus (33) dans les ailes en crochet (14, 16).

4. Borne de serrage suivant l'une quelconque des revendications de 1 à 3,
caractérisée
par le fait que la dimension libre intérieure des ailes en crochet (14, 16) de l'étrier à crochet (10) est harmonisée avec la dimension extérieure des ailes latérales (23, 24) de l'étrier de fixation (20).

5. Borne de serrage suivant l'une quelconque des revendications de 1 à 4,
caractérisée
par le fait que les ailes latérales (23, 24) de l'étrier de fixation (20) s'élargissent en direction de leurs arêtes libres du côté d'introduction des ailes en crochet (14, 16)) de l'étrier en crochet (10) et font protubérance par rapport au récepteur de câble de l'étrier en crochet (10).

6. Borne de serrage suivant l'une quelconque des revendications de 1 à 5,
caractérisée
par le fait que les côtés des ailes en crochet (14, 16) faisant face à l'étrier de serrage (24) présentent des dentures (18).

7. Borne de serrage suivant l'une quelconque des revendications de 1 à 6,
caractérisée
par le fait que dans la région de la forure filetée (12) l'aile transversale (11) de l'étrier en crochet (10) porte une douille de guidage (13) dirigée vers l'étrier de fixation (20), douille sur laquelle est monté un ressort hélicoïdal (32).

8. Borne de serrage suivant l'une quelconque des revendications de 1 à 7,
caractérisée
par le fait que l'aile latérale (26) de l'étrier de serrage (24), aile latérale qui délimite le récepteur de câble, présente un renfoncement longitudinal médian (28) à l'intention de l'extrémité de câble (36).
